# EUROPÄISCHE PATENTSCHRIFT

(11) **EP 3 324 010 B1**
(45) Veröffentlichungstag und Bekanntmachung des Hinweises auf die Patenterteilung: **30.10.2019**
(21) Anmeldenummer: 17192304.8
(22) Anmeldetag: 21.09.2017
(51) Int. Cl.: F01L 1/18, F01L 1/24, F01L 13/00

(54) **MECHANISCH STEUERBARER VENTILTRIEB**
MECHANICALLY CONTROLLABLE VALVE DRIVE
COMMANDE MÉCANIQUE DE SOUPAPE

(30) Priorität: 18.11.2016 DE 102016122179
(43) Veröffentlichungstag der Anmeldung: 23.05.2018
(73) Patentinhaber: Pierburg GmbH, 41460 Neuss (DE)
(72) Erfinder: Kaiser, Roland, 50321 Brühl (DE); Breuer, Dr., Michael, 52152 Simmerath (DE); Sadowski, Christoph, 45549 Sprockhövel (DE); Schorn, Thorsten, 51371 Leverkusen (DE)
(74) Vertreter: Patentanwälte ter Smitten Eberlein-Van Hoof Rütten Partnerschaftsgesellschaft mbB

(56) Entgegenhaltungen:
- EP-A2- 1 387 048
- WO-A1-2012/107119
- WO-A1-2016/005071
- CN-B- 103 742 219

## Beschreibung

Die Erfindung betrifft einen mechanisch steuerbaren Ventiltrieb mit einem Zwischenhebel mit einem ersten Rollenorgan, welches um eine erste Drehachse rotiert und mit einer Umfangskontur einer Nockenwelle zusammenwirkt, mit zwei Ventilkörpern, insbesondere einem zweiten Rollenorgan und einem dritten Rollenorgan, welche um eine gemeinsame, zur ersten Drehachse parallel versetzte zweite Drehachse rotieren, wobei das zweite und dritte Rollenorgan jeweils mit einer Kulisse und mit einer Umfangskontur einer Steuerwelle in Kontakt stehen, und mit einer Arbeitskurvenkontur, über die der Zwischenhebel auf einen Schlepphebel eines Gaswechselventils wirkt, wobei das erste Rollenorgan axial zwischen dem zweiten Rollenorgan und dritten Rollenorgan angeordnet ist.

Derartige mechanisch steuerbare Ventiltriebe sind aus dem Stand der Technik bekannt und werden zur Reduzierung des Kraftstoffbedarfs und der Schadstoffemissionen bei Kraftfahrzeugen mit einem Verbrennungsmotor eingesetzt. Die Ventiltriebe weisen üblicherweise einen Zwischenhebel und einen Rollenschlepphebel auf, wobei der Zwischenhebel und der Rollenschlepphebel kinematisch zwischen einer Nockenwelle und einem Gaswechselventil angeordnet sind. Dabei wird über eine erste im Zwischenhebel gelagerte Rolle die Nockendrehbewegung auf den Zwischenhebel übertragen, wobei der Zwischenhebel eine Kippbewegung ausführt und dadurch über eine am Zwischenhebel ausgebildete Arbeitskurvenkontur den Rollenschlepphebel betätigt. Der Rollenschlepphebel wirkt mit dem Gaswechselventil zusammen, so dass über die Kippbewegung und die Betätigung des Rollenschlepphebels eine Betätigung des Gaswechselventils erfolgt. Eine zweite am Zwischenhebel angeordnete Rolle ist mit einer Steuerwelle wirkverbunden, wobei die Verdrehung der Steuerwelle die Kippbewegung des Zwischenhebels bzw. der Arbeitskurvenkontur verändert und dadurch die Öffnungs- und Schließbewegung des Gaswechselventils eingestellt.

Die WO 2016/005071 A1 offenbart beispielsweise einen derartigen mechanisch steuerbaren Ventiltrieb, wobei der Ventiltrieb einen Zwischenhebel aufweist, der über eine Arbeitskurvenkontur auf einen Schlepphebel wirkt. Der Zwischenhebel weist ein erstes Rollenorgan mit einer ersten Drehachse und einen zweites Rollenorgan mit einer zweiten Drehachse auf, wobei das erste Rollenorgan mit einer Umfangskontur einer Nockenwelle und das zweite Rollenorgan mit einer Kulisse und einer Umfangskontur einer Steuerwelle wirkverbunden sind.

Nachteilig an der in der WO 2016/005071 A1 offenbarten Ausführung ist, dass der mechanisch steuerbare Ventiltrieb einen großen Bauraum aufweist.

Aus der Druckschriften EP 1 387 048 A2 ist ein gattungsgemäßer Ventiltrieb beziehungsweise aus der WO 2012/107119 A1 ist ein Zwischenhebel für einen derartigen gattungsgemäßen Ventiltrieb bekannt, wobei der jeweilige Zwischenhebel zwar eine ausreichende Steifigkeit aufweist, jedoch immer noch einen großen Bauraum beansprucht.

Der Erfindung liegt daher die Aufgabe zugrunde, einen mechanisch steuerbaren Ventiltrieb derart weiterzuentwickeln, dass der Bauraum des Ventiltriebs reduziert wird, ohne die Steifigkeit des Ventiltriebs zu reduzieren.

Diese Aufgabe wird durch einen mechanisch steuerbaren Ventiltrieb mit den Merkmalen des Hauptanspruchs gelöst.

Dadurch, dass das erste Rollenorgan axial zwischen dem zweiten Rollenorgan und dritten Rollenorgan angeordnet ist, sind die Rollenorgane jeweils in einer Querebene angeordnet, wobei sich die Umfangsflächen der Rollenorgane in Axialrichtung nicht überlagern und wobei der Zwischenhebel zwei zueinander parallel verlaufende Schenkel aufweist, wobei das erste Rollenorgan zwischen den beiden Schenkeln angeordnet ist und die Schenkel zwischen dem zweiten und dritten Rollenorgan angeordnet sind, derart, dass eine Nocke der Nockenwelle während der Drehbewegung den Zwischenhebel durchgreift, wobei die Nocke zwischen den beiden Schenkeln verläuft. Dadurch kann der Abstand zwischen der Nockenwelle und dem Zwischenhebel reduziert werden, da der Nocken der Nockenwelle während seiner Drehbewegung den Zwischenhebel durchgreifen kann und dabei durch keine anderen Komponenten des Zwischenhebels bei seiner Drehbewegung behindert wird. Auch werden auf diese Weise die Rollenorgane in unterschiedlichen Querebenen angeordnet, wobei durch die symmetrische Anordnung des zweiten und des dritten Rollenorgans im Zwischenhebel die Steifigkeit des Ventiltriebs erhöht und ein Verkippen des Zwischenhebels vermieden wird. Auf diese einfache und kostengünstige Weise wird der Bauraum des Ventiltriebs reduziert, ohne die Steifigkeit des Ventiltriebs abzusenken.

In einer bevorzugten Ausgestaltung sind das zweite Rollenorgan und das dritte Rollenorgan über eine Welle miteinander verbunden, wobei die Welle über eine Lagereinheit im Zwischenhebel gelagert ist. Dabei sind das zweite Rollenorgan und das dritte Rollenorgan über jeweils eine kraftschlüssige oder formschlüssige Verbindung mit der Welle drehfest verbunden. Der Zwischenhebel weist eine Hülse auf, die fest im Zwischenhebel angeordnet ist und die beiden Schenkel miteinander verbindet. In der Hülse ist eine Lagereinheit angeordnet, beispielsweise ein Nadellager, über die die Welle drehbar in der Hülse gelagert ist. Eine derartige Ausgestaltung reduziert die Bauteileanzahl sowie den Montageaufwand, da lediglich eine Lagereinheit eingesetzt wird, um beide Rollenorgane im Zwischenhebel zu lagern.

Vorzugsweise sind das zweite Rollenorgan und das dritte Rollenorgan über Pressverbindungen mit der Welle verbunden, wodurch die Rollenorgane zuverlässig mit der Welle drehfest verbunden sind, ohne eine Montage von zusätzliche Bauteilen, beispielsweise Sicherungsringe oder Passfedern, zu erfordern.

In einer bevorzugten Ausgestaltung sind das zweite Rollenorgan und das dritte Rollenorgan auf einer Achse drehbar gelagert, wobei die Achse fest mit dem Zwischenhebel verbunden ist und das zweite Rollenorgan und das dritte Rollenorgan über jeweils eine Lagereinheit an der Achse drehbar gelagert sind. Dabei sind die für die drehbare Lagerung des zweiten und dritten Lagerorgans benötigten Lagereinheiten außerhalb des Zwischenhebels angeordnet. Durch die Anordnung der Lagerorgane außerhalb des Zwischenhebels wird der Abstand zwischen der Nockenwelle und dem Zwischenhebel reduziert, da der Nocken der Nockenwelle während seiner Drehbewegung weiter in den Zwischenhebel eingreifen kann. Auf diese Weise wird der Bauraum des mechanisch steuerbaren Ventiltriebs reduziert.

Es wird somit ein mechanisch steuerbarer Ventiltrieb mit einer hohen Steifigkeit und einem reduzierten Bauraum geschaffen.

Die Erfindung wird nachfolgend anhand Zeichnungen näher erläutert.
Figur 1 zeigt eine erfindungsgemäße Ausführung eines mechanisch steuerbaren Ventiltriebs in Seitenansicht und geschnittener Darstellung,
Figur 2 zeigt eine erste Lagerung der Rollenorgane in Vorderansicht und geschnittener Darstellung, und
Figur 3 zeigt eine zweite Lagerung der Rollenorgane in Vorderansicht und geschnittener Darstellung.

Figur 1 zeigt einen mechanisch steuerbaren Ventiltrieb 2 für ein Gaswechselventil 4 mit einem Zwischenhebel 6 und einem Schlepphebel 8, wobei der Zwischenhebel 6 über eine Arbeitskurvenkontur 22 mit einer im Schlepphebel 8 drehbar angeordneten Schlepphebelrolle 24 zusammenwirkt. Der Schlepphebel 8 ist mit einem durch eine Feder 5 belasteten Gaswechselventil 4 und mit einem Ventilspielausgleichselement 28 wirkverbunden, so dass der Schlepphebel 8 spielfrei am Gaswechselventil 4 anliegt und das Gaswechselventil 4 über den Schlepphebel 8 betätigt wird.

Der Zwischenhebel 6 weist ein erstes Rollenorgan 10 auf, welches über eine erste Lagereinheit 12 am Zwischenhebel 6 drehbar gelagert ist und um eine erste Drehachse 11 rotiert. Das erste Rollenorgan 10 ist mit seiner Umfangsfläche mit einer Nocke 15 einer Nockenwelle 14 in Kontakt und überträgt die Nockenwellendrehbewegung auf den Zwischenhebel 6, wobei der Zwischenhebel 6 eine Schwenkbewegung ausführt.

Des Weiteren weist der Zwischenhebel 6 ein im Zwischenhebel 6 drehbar gelagertes zweites und drittes Rollenorgan 16, 18 auf, wobei in Figur 1 nur das zweite Rollenorgan 16 gezeigt ist. Beide Rollenorgane 16, 18 rotieren um eine zweite Drehachse 17, wobei die Drehachse 17 zur ersten Drehachse 11 versetzt angeordnet ist. Die beiden Rollenorgane 16, 18 sind jeweils mit einer Steuerwelle 19 und einer Kulisse 20 in Eingriff. Die Steuerwelle 19 ist durch einen nicht weiter dargestellten Aktuator in vordefinierte Stellungen verdrehbar und weist einen Nocken auf, so dass über die Verdrehung der Steuerwelle 19 die Lage des Zwischenhebels 6 und dadurch die Betätigung des Gaswechselventils 4 steuerbar ist. Die Kulisse 20 ist beispielsweise im Zylinderkopf starr angeordnet und dient als Führung des Zwischenhebels 6 während seiner Lagenänderung .

Figur 2 zeigt eine erste Ausgestaltung und Figur 3 eine zweite Ausgestaltung der Lagerung des zweiten und dritten Rollenorgans 16, 18. Die Figuren 2 und 3 zeigen einen Zwischenhebel 6 mit einem ersten und einem zweiten Schenkel 30, 32. Die Schenkel 30, 32 sind über einen die Arbeitskurvenkontur 22 bildenden Steg 34, eine Achse 36 und eine Hülse 38 bzw. eine Achse 46 miteinander verbunden sind. Auf der Achse 36 ist die Lagereinheit 12 angeordnet, über die das erste Rollenorgan 10 im Zwischenhebel 6 gelagert ist.

In der ersten Ausgestaltung dient die Hülse 38 als Aufnahme einer Welle 42. An einem ersten Ende der Welle 42 ist das zweite Rollenorgan 16 drehfest mit der Welle 42 verbunden und an einem zweiten Ende der Welle 42 ist das dritte Rollenorgan 18 mit der Welle 42 drehfest verbunden. Zwischen dem zweiten und dem dritten Rollenorgan 16, 18 ist die Welle 42 über eine zweite Lagereinheit 44 in der Hülse drehbar gelagert.

Entscheidender Unterschied der in Figur 3 gezeigten zweiten Ausgestaltung zu der in Figur 2 gezeigten ersten Ausgestaltung ist, dass anstatt der Hülse 38 eine Achse 46 in dem Zwischenhebel 6 fest angeordnet ist. An den beiden Enden der Achse 46 ist jeweils eine Lagereinheit 48, 50 angeordnet, wobei über die Lagereinheit 48 das zweite Rollenorgan 16 und über die Lagereinheit 50 das dritte Rollenorgan 18 an der Achse 46 drehbar gelagert sind.

Eine derartige Anordnung der Rollenorgane 12, 16, 18 führt dazu, dass jedes Rollenorgan 12, 16, 18 in jeweils einer Querebene angeordnet ist und sich die Umfangsflächen der Rollenorgane 12, 16, 18 in Längsrichtung der Welle 42 bzw. der Achse 46 nicht überlagern. Dadurch wird ermöglicht, dass die Nocke 15 der Nockenwelle 14 während der Drehbewegung den Zwischenhebel 6 durchgreift, wobei die Nocke 15 zwischen den beiden Schenkeln 30, 32 verläuft. Auf diese Weise kann die Nockenwelle näher an dem Zwischenhebel 6 angeordnet werden, wodurch der Bauraum des mechanisch steuerbaren Ventiltrieb 2 reduziert wird.

Es sollte deutlich sein, dass der Schutzbereich nicht auf dieses Ausführungsbeispiel beschränkt ist, sondern die erfindungsgemäße Anordnung der ersten, zweiten und dritten Rolle auch bei anderen Rollen des mechanisch steuerbaren Ventiltriebs denkbar ist. Der Schutzbereich der vorliegenden Erfindung wird durch die beigefügten Ansprüche definiert.

## Patentansprüche

1. Mechanisch steuerbarer Ventiltrieb mit einem Zwischenhebel (6) mit einem ersten Rollenorgan (10), welches um eine erste Drehachse (11) rotiert und mit einer Umfangskontur einer Nockenwelle (14) zusammenwirkt,
mit zwei Rollenorganen (16, 18), einem zweiten Rollenorgan (16) und einem dritten Rollenorgan (18), welche um eine gemeinsame, zur ersten Drehachse parallel versetzte zweite Drehachse (17) rotieren, wobei das zweite und dritte Rollenorgan (16, 18) jeweils mit einer Kulisse (20) und mit einer Umfangskontur einer Steuerwelle (19) zusammenwirken, und mit einer Arbeitskurvenkontur (22), über die der Zwischenhebel (6) auf einen Schlepphebel (8) eines Gaswechselventils (4) wirkt, wobei das erste Rollenorgan (10) axial zwischen dem zweiten Rollenorgan (16) und dritten Rollenorgan (18) angeordnet ist, **dadurch gekennzeichnet, dass** der Zwischenhebel (6) zwei zueinander parallel verlaufende Schenkel (30, 32) aufweist, wobei das erste Rollenorgan (10) zwischen den beiden Schenkeln (30, 32) angeordnet ist und die Schenkel (30, 32) zwischen dem zweiten und dritten Rollenorgan (16, 18) angeordnet sind, derart, dass eine Nocke (15) der Nockenwelle (14) während der Drehbewegung den Zwischenhebel (6) durchgreift, wobei die Nocke (15) zwischen den beiden Schenkeln (30, 32) verläuft.

2. Mechanisch steuerbarer Ventiltrieb nach Anspruch 1, **dadurch gekennzeichnet, dass** das zweite Rollenorgan (16) und das dritte Rollenorgan (18) über eine Welle (42) drehfest miteinander verbunden sind und die Welle (42) über eine Lagereinheit (44) am Zwischenhebel (6) gelagert ist.

3. Mechanisch steuerbarer Ventiltrieb nach Anspruch 2, **dadurch gekennzeichnet, dass** das zweite und dritte Rollenorgan (16, 18) über eine Pressverbindung mit der Welle (42) verbunden sind.

4. Mechanisch steuerbarer Ventiltrieb nach Anspruch 1, **dadurch gekennzeichnet, dass** das zweite und dritte Rollenorgan (16, 18) auf einer Achse (46) drehbar gelagert sind, wobei die Achse (46) fest mit dem Zwischenhebel (6) verbunden ist und das zweite und dritte Rollenorgan (16, 18) über jeweils eine Lagereinheit (48, 50) an der Achse (46) gelagert sind.

## Claims

1. Mechanically controllable valve drive having an intermediate lever (6) with
a first roller element (10) rotating about a first axis of rotation (11) and cooperating with a circumferential contour of a camshaft (14),
two roller elements (16, 18), in particular a second roller element (16) and a third roller element (18), which rotate about a common second axis of rotation (17) offset in parallel from the first axis of rotation, wherein the second and third roller element (16, 18) each cooperate with a link (20) and a peripheral contour of a control shaft (19), and
a working cam contour (22) via which the intermediate lever (6) acts on a drag lever (8) of a gas exchange valve (4),
wherein the first roller element (10) is arranged axially between the second roller element (16) and third roller element (18),
the intermediate lever (6) has two mutually parallel legs (30, 32), wherein the first roller element (10) is arranged between the two legs (30, 32) and the legs (30, 32) are arranged between the second and third roller element (16, 18) such that a cam (15) of the camshaft (14) passes through the intermediate lever (6) during rotational movement, wherein the cam (15) extends between the two legs (30, 32).

2. Mechanically controllable valve drive according to claim 1, **characterized in that** the second roller element (16) and the third roller element (18) are connected via a shaft (42) so as to rotate together and the shaft (42) is supported on the intermediate lever (6) via a bearing unit (44).

3. Mechanically controllable valve drive according to claim 2, **characterized in that** the second and third roller elements (16, 18) are connected with the shaft (42) via a press fit.

4. Mechanically controllable valve drive according to claim 1, **characterized in that** the second and third roller element (16, 18) are rotatably supported on an axle (46), wherein the axle (46) is fixedly connected to the intermediate lever (6) and the second and third roller element (16, 18) are supported on the axle (46) via a respective bearing unit (48, 50).

## Revendications

1. Entraînement de soupape à commande mécanique avec un levier intermédiaire (6) comportant un premier organe de rouleau (10) tournant autour d'un premier axe de rotation (11) et coopérant avec un contour circonférentiel d'un arbre à cames (14),
deux organes de rouleau (16, 18), à savoir un deuxième organe de rouleau (16) et un troisième organe de rouleau (18), qui tournent autour d'un axe de rotation (17) commun, décalé en parallèle par rapport au premier axe de rotation (17), le deuxième et le troisième organe de rouleau (16, 18) coopérant chacun avec une coulisse (20) et un contour périphérique d'un arbre de commande (19), et avec un contour de came de travail (22) par lequel le levier intermédiaire (6) agit sur un levier d'entraînement (8) d'une soupape d'échange de gaz (4), le premier organe de rouleau (10) étant situé axialement entre le deuxième organe de rouleau (16) et le troisième organe de rouleau (18),
**caractérisé en ce que**
le levier intermédiaire (6) comporte deux branches (30, 32) parallèles l'une à l'autre, le premier organe de rouleau (10) étant agencé entre les deux branches (30, 32) et les branches (30, 32) étant disposées entre le deuxième et troisième organe de rouleau (16, 18), de sorte qu'une came de l'arbre à cames (14) passe par le levier intermédiaire (6) pendant le mouvement de rotation, la came (15) s'étendant entre les deux branches (30, 32).

2. Entraînement de soupape à commande mécanique selon la revendication 1, **caractérisé en ce que** le deuxième organe de rouleau (16) et le troisième organe de rouleau (18) sont reliés l'un à l'autre de manière solidaire en rotation par un arbre (42), et l'arbre (42) est supporté sur le levier intermédiaire (6) par une unité palier (44).

3. Entraînement de soupape à commande mécanique selon la revendication 2, **caractérisé en ce que** le deuxième et troisième organe de rouleau (16, 18) sont reliés à l'arbre (42) par une liaison à pression.

4. Entraînement de soupape à commande mécanique selon la revendication 1, **caractérisé en ce que** le deuxième et troisième organe de rouleau (16, 18) sont montés à rotation sur un axe (46), l'axe (46) étant relié de manière fixe au levier intermédiaire (6) et le deuxième et troisième organe de rouleau (16, 18) sont montés sur l'axe (46) respectivement par une unité de palier (48, 50).
